# EUROPÄISCHE PATENTSCHRIFT

(11) **EP 2 476 339 B1**
(45) Veröffentlichungstag und Bekanntmachung des Hinweises auf die Patenterteilung: **15.04.2015**
(21) Anmeldenummer: 12150650.5
(22) Anmeldetag: 10.01.2012
(51) Int. Cl.: A47B 21/06

(54) **Schreibtisch**
Writing table
Bureau

(30) Priorität: 14.01.2011 DE 102011008542
(43) Veröffentlichungstag der Anmeldung: 18.07.2012
(73) Patentinhaber: Jahnke GmbH & Co. KG, 22946 Trittau (DE)
(72) Erfinder: Holst, Marco, 22946 Trittau (DE)
(74) Vertreter: Von Kreisler Selting Werner - Partnerschaft von Patentanwälten und Rechtsanwälten mbB

(56) Entgegenhaltungen:
- WO-A1-2006/029895
- DE-U- 7 528 205
- FR-A1- 2 846 159

## Beschreibung

Die Erfindung betrifft einen Schreibtisch mit einer Schreibtischfläche und mit mindestens einer Kabeldurchführöffnung. Allgemein betrifft die Erfindung eine Ablagefläche, auf der elektronische Geräte abgestellt werden können, die über Kabel (Strom- oder Kartenkabel) an einem Spannungsversorgungsnetzwerk oder Datennetz oder Computer angeschlossen sind.

Es ist bekannt, Schreib- oder auch Konferenztische mit Kabeldurchführöffnungen zu versehen, uber die Netz- oder Datenkabel zur Oberseite des Tisches gefuhrt werden können, wo sie an elektronischen Geräten angeschlossen sind. Bei diesen Kabeldurchführöffnungen handelt es sich entweder um durch Gummilippen oder Klappern geschlossene Schlitze, durch die die Kabel hindurchgefuhrt sind, oder aber um Öffnungen. Beispiele für derartige Kabeldurchführungen sind in DE-A-10 2009 010 228, DE-A-36 07 794, DE-U-76 33 504, DE-U-77 19 844, DE-U-202 16 254, US-A-2005/0268823 und GB-A-2 337 453 beschrieben. Die durch die Kabeldurchführungen hindurch geleiteten Kabel verfugen über verbreiterte Stecker (beispielsweise USB-Stecker), die relativ kleinformatig sind und dann, wenn sie nicht an einem elektronischen Gerät angeschlossen sind, durch die Kabeldurchführung hindurch rutschen können. Damit muss das Kabel- wieder von unten durch die Kabeldurchführung hindurch zur Oberseite der Schreibtisch- bzw. Ablageplatte geführt werden, was als lästig empfunden wird.

Aus DE-U-20 2008 009 377 ist ein Kabeldurchlass bekannt, der als Hülse mit einem Ringflansch ausgebildet ist und eine sich axial längs der Hülse erstreckende Öffnung in der Hülsenwandung aufweist. Die vom Ringflansch begrenzte Öffnung kann durch einen Deckel verschlossen werden. Der bekannte Kabeldurchlass wird am Rand einer beispielsweise Schreibtischplatte angeordnet, wobei die Öffnung zum Rand der Platte offen ist, so dass über diese Öffnung Kabel- in den Kabeldurchlass einführbar und aus dem Kabeldurchlass entnehmbar sind, Sofern die Kabel einen Durchmesser aufweisen, der geringer ist als die breite der Öffnung in der Hülsenwandung, können die Kabel unbeabsichtigterweise aus der Öffnung herausrutschen.

Aufgabe der Erfindung ist es, einen Schreibtisch oder allgemein eine Ablageplatte zu schaffen, die über eine verbesserte Kabeldurchfuhröffnung verfügt, so dass ein einmal durchgeführtes Kabel nicht unbeabsichtigt durch die Kabeldurchfuhrung nach unten durchrutschen kann.

Zur Lösung dieser Aufgabe wird mit der Erfindung ein Schreibtisch vorgeschlagen, der versehen ist mit
- einer Schreibtischfläche, die einen vorderen Rand und einen hinteren Rand aufweist, und
- mindestens einer Kabeldurchführöffnung am hinteren Rand der Schreibtischfläche,
- wobei sich durch die Schreibtischfläche hindurch ein Kabeleinführschlitz erstreckt, der zum hinteren Rand der Schreibtischfläche offen ist und in die iCabeldurchführflffnung einmündet,

Bei diesem Schreibtisch ist erfindungsgemäß vorgesehen, dass der Kabeleinfuhrschlitz in Draufsicht auf die Schreibtischfläche betrachtet mindestens zwei winklig zueinander verlaufende Teilabschnitte aufweist,

Nach der Erfindung ist also vorgesehen, dass die Schreibtischfläche vorzugsweise an ihrem hinteren Rand mindestens eine Kabeldurchführöffnung aufweist. Zur Kabeldurchführöffnung führt ein Kabeleinführschlitz, der in die Schreibtischfläche eingebracht ist. Der Kabeleinfuhrschlitz ist zum Rand der Schreibtischfläche hin offen, Über diesen Rand und den offenen Kabeleinführschlitz kann in diesen ein Netz- oder Daten- o.dgl. Anschlusskabel hindurchgefuhrt werden, bis es in der Kabeldurchfuhröffnung positioniert ist. Die Kabeldurchfuhröffnung ist derart dimensioniert, dass ein Anschlusssteci<er o.dgl. Verbindungsteil des Kabels nicht durch die Öffnung hindurch rutschen kann.

In vorteilhafter Weise ist also die Kabeldurchführöffnung breiter als der Kabeleinfuhrschlitz, jedoch so bemessen, dass ein Stecker o.dgl, Verbindungsteil des Kabels nicht durch die Kabeldurchfuhröffnung hindurch gleiten kann. Der Kabeleinfuhrschlitz weist also eine Breitenerstreckung auf, die es ermöglicht, ein Kabel einzuführen. Die Kabeldurchfuhröffnung, die zweckmäßigerweise geringfugig breiter als der Kabeleinfiährschlitz ist, ist allerdings so dimensioniert, dass ein Kabelanschlussstecker o.dgl. Verbindungsteil des Kabels nicht hindurch passt.

Damit das durch die Kabeidurchführöffnung hindurch gefiahrte Kabel nicht versehentlich über den Kabeleinführschlitz bis zum (hinteren) Rand der Schreibtischfläche, zu der der Kabeieinführschlitz offen ist, gelangt, ist es von Vorteil, wenn der Kabeleinfuhrschlitz mindestens zwei winklig zueinander verlaufende Teilabschnitte aufweist, die insbesondere insgesamt eine L-förmigen Kabeleinführschlitz bilden. Eine derartige Konstruktion des Kabeleinführschlitzes verhindert zuverlässig das unbeabsichtigte Herausgleiten des Kabels aus dem Kabeleinfuhrschlitz.

In zweckmäßiger weiterer Ausgestaltung der Erfindung ist vorgesehen, dass am (hinteren) Rand der Schreibtischfläche mehrere zu jeweils einer Kabeldurchführöffnung führende Kabeleinführschlitze ausgebildet sind. Auf diese Weise lassen sich also mehrere Kabel separate voneinander an der Schreibtischfläche führen und durch diese hindurchführen.

Zweckmäßigerweise ist die Schreibtischfläche im Bereich der mindestens einen Kabeidurchführöffnung mit einem vorzugsweise verdeckbaren Kabelschacht versehen, Zu diesem Zweck ist bei einer vorteilhaften Ausgestaltung der Erfindung vorgesehen, dass sich an dem (hinteren) Rand der Schreibtischfläche ein längs des Randes verlaufender Klappdeckel anschließt, unterhalb dessen ein Kabelschacht verläuft, der zur Schreibtischfläche hin durch den hinteren Rand und den Klappdeckel in dessen zugeklappten Zustand abgedeckt ist. Damit das Kabel bzw, die Kabel in den Kabelschacht gelangt/gelangen, weist der Kabelschacht vorzugsweise unterhalb der Schreibtischfläche eine Kabeleinlassöffnung auf, die in den Kabelschacht mündet. Diese innenliegende Kabelschacht-Einlassöffnung lässt sich zweckmäßigerweise mit einer Blende abdecken, die an dem Klappdeckel angeordnet ist und im zugeklappten Zustand des Klappdeckels innerhalb des Kabeischachts vor der Kabeleinlassöffnung angeordnet ist.

Der Klappdeckel grenzt also an den Rand der Schreibtischfläche an, zu dem der mindestens eine Kabeleinfuhrschlitz hin offen ist. Im zugeklappten Zustand liegen also Klappdeckel und der besagte Rand der Schreibtischfläche dicht aneinander an. Um den Klappdeckel dennoch manuell ergreifen zu können (und zwar von der Schreibtischfläche aus), ist es von Vorteil, wenn der Klappdeckel oder der besagte Rand der Schreibtischfläche eine Eingreifaussparung aufweist, uber die der Klappdeckel mit den Fingern einer Hand erfasst und hochgeklappt werden kann. Zweckmäßig verläuft der Klappdeckel im zugeklappten Zustand in Höhe der Schreibtischftäche. Der mindestens eine Kabeleinführ. schlitz erstreckt sich innerhalb eines Bereiches zwischen der eigentlichen Schreibtischfläche und dem Klappdeckel.

Aus optischen Grunden kann es vorteilhaft sein, wenn der Rand der Schreibtischfläche, in dem der Kabeleinführschlitz mit Kabeldurchführöffnung angeordnet ist, aus einem anderen Material als dem Material der Schreibtischfläche besteht Vorteilhafterweise besteht der besagte Rand der Schreibtischfläche aus einem lichtdurchlässigen (z.B. Kunststoff-)Material. Dieses Material kann darüber hinaus eine andere Farbe als die eigentliche Schreibtischfläche (und, sofern vorhanden der Klappdeckel) aufweist. Optisch ansprechend kann es sein, wenn der Rand, in dem der mindestens eine Kabeleinführschlitz mit Kabeldurchführöffnung angeordnet ist, hinterleuchtet ist. Insoweit zweckmäßig ist dann die Verwendung eines lichtdurchlässigen Materials, in dem der mindestens eine Kabeleinführschlitz mit Kabeidurchführöffnung ausgebildet ist.

Die Erfindung wurde vorstehend in ihrer Anwendung bei einer Schreibtischfläche beschrieben. Es sei an dieser Stelle darauf hingewiesen, dass dem Begriff "Schreibtisch" im Rahmen der Erfindung eine weitreichende Bedeutung zukommt. So soll beispielsweise auch ein Stehpult als "Schreibtisch" im Sinne der Erfindung verstanden werden. Auch ein Konferenztisch ist ein "Schreibtisch" im Sinne der Erfindung. Allgemein soll mit dem Begriff "Schreibtisch" eine Ablageplatte gemeint sein, durch die hindurch von unten nach oben Kabel gefuhrt werden, wozu Kabeleinführschlitze mit Kabeldurchführöffnungen gemäß der Erfindung dienen.

Die Erfindung wird nachfolgend anhand zweier Ausfuhrungsbeispiele und unter Bezugnahme auf die Erfindung näher erläutert, Im Einzelnen zeigen dabei:
- Fig. 1: eine perspektivische Darstellung eines Schreibtisches mit Kabelschacht und Kabeleinführschlitzen sowie Kabeldurchfiühröfifinungen,
- Fig, 2: eine Detaildarstellung des Schreibtisches nach Fig. 1 und
- Fig. 3: eine perspektivische Darstellung eines weiteren Ausführungsbeispiels eines Schreibtisches mit Kabeleinfuhrschlitzen und Kabeldurchfuhröffnungen.

In den Fign. 1 und 2 sind zwei Ansichten eines Schreibtisches gemäß einem ersten Ausführungsbeispiel der Erfindung gezeigt. Der Schreibtisch 10 weist eine Schreibtischfläche 12 mit einem vorderen Rand 14 und einem hinteren Rand 16 auf Längs des hinteren Randes 16 verläuft ein in diesem Ausftihrungsbeispiel gegenuber der Schreibtischfläche 12 leicht nach unten versetzter Materialstreifen 18, der in diesem Ausführungsbeispiel als aus lichtdurchlässigem Kunststoffmaterial bestehend gefertigt ist. Dieser Materialstreifen 18 deckt (teilweise) einen Kabelschacht 20 (siehe Fig. 2) ab, zu dem man Zugang durch einen hochklappbare Klappdeckel 22 erhält, der sich ausgehend von der Schreibtischfiäche 12 an den Materialstreifen 18 anschließt. In Fig. 1 ist angedeutet, dass der Klappdeckel 22 auf- und zuklappbar ist.

In dem den hinteren Rand 16 der Schreibtischfläche 12 bildenden Materialstreifen 18 sind in diesem Ausführungsbeispiel vier Kabeleinfuhrschlitze 24 eingearbeitet, die zum hinteren Rand 16 offen sind und jeweils in einer Kabeldurchfuhröffnung 26 enden. In diesem Ausführungsbeispiel sind die Kabeleinfuhrschlitze 24 L-förmig ausgebildet und weisen kurze Teilabschnitte 28 sowie lange, rechtwinklig zu den kurzen Teilabschnitten 28 verlaufende Teilabschnitte 30 auf. Die kurzen Teilabschnitte 28 erstrecken sich im Wesentlichen rechtwinkelig zum hinteren Rand 16, während die langen Teilabschnitte 30 im Wesentlichen parallel zum hinteren Rand 16 verlaufen. Die langen Teilabschnitte 30 enden in den jeweiligen Kabeldurchfuhröffnungen 26.

Wie anhand von Fig 1 zu erkennen ist, sind die Kabeldurchführöffnungen 26 klemformatiger als Stecker 32,34,36 an Kabeln 38,40,42, die durch die Kabeleinfuhrschlitze 24 hindurch bis in die kabeldurchführöffnungen 26 hinein positioniert sind, was den Vorteil hat, dass ein Gabel 38,40,42 dann, wenn es nicht zum Anschluss an ein auf der Schreibtischfläche 12 abgestelites elektronisches Gerät dient, nicht nach unten durch die Kabeldurchführöffnung 26 in den Kabelschacht 20 fallen kann. Die Anschlussstecker 32,34,36 der durch die Kabeldurchführöffnungen 26 gefuhrten Kabel 38,40,42 bleiben also stets auf der Oberseite des Schreibtisches 10 griffbereit verfügbar, was den Vorteil der erfindungsgemäßen Kabeldurchführung ausmacht.

In dem hier gezeigten Ausfuhrungsbeispiel befindet sich in dem Materialstreifen 18 eine Eingreifaussparung 44, die es erlaubt, den Klappdeckel 22 an dessen vorderer Kante zu ergreifen, um ihn hoch- bzw. herunterzuklappen. Ein weiteres Merkmal des Schreibtisches 10 gemäß den Fign. 1 und 2, das allerdings nichts mit der Kabeldurchführung zu tun hat, ist in einer Hinterleuchtung des streifenförmigen Materials 18 zu sehen. Zu diesem Zweck ist in dem Kabelschacht 20 eine in Fig. 1 schematisch bei 46 gezeigte Hinterleuchtungslichtquelle (beispielsweise auf LED-Basis) angeordnet. Der Materialstreifen 18 besteht aus lichtdurchlässigem, gegebenenfalls eingefärbtem Kunststoffmaterial, was bei Hinterleuchtung einen interessanten optischen Effekt gewirkt

Wie insbesondere anhand von Fig. 2 zu erkennen ist, weist der Kabelschacht 20 am rückwärtigen Ende des Schreibtisches 10 eine Kabeleinlassöffnung 48 auf, durch die hindurch die durch die Kabeleinfuhrschlitze 24 geführten Kabels von außen in den Kabelschacht 20 gelangen. An der Innenseite des Klappdeckels 22 befindet sich eine in den Kabelschacht 20 hineinragende Blende 50, die bei abgeklappte Klappdeckel 22 innerhalb des Kabelschachtes 20 vor der Kabeleinlassöffnung 48 liegt und diese in gewisser Weise verschließt,

Fig, 3 zeigt ein Ausführungsbeispiel eines Schreibtisches 10', bei dem in diesem Ausführungsbeispiel sechs Kabeleinführschlitze 24 gemäß Ausbildung wie im Ausführungsbeispiel der Fign. 1 und 2 am hinteren Rand 16 der Schreibtischfläche 12 ausgebildet ist. Im Unterschied zum Schreibtisch 10 der Fign. 1 und 2 weist der Schreibtisch 10' der Fig. 3 unterhalb der Kabeleinführschlitze 24 keinen Kabelschacht auf. Die Kabel 38,40,42 verlaufen also ausgehend von den Kabeleinführschlitzen 24 nach unten und liegen insoweit frei.

## Patentansprüche

1. Schreibtisch mit
- einer Schreibtischfläche (12), die einen vorderen Rand (14) und einen hinteren Rand (16) aufweist, und
- mindestens einer Kabeldurchführöffnung (26) am hinteren Rand (16) der Schreibtischfläche (12),
- wobei sich durch die Schreibtischfläche (12) hindurch ein Kabeleinfuhrschlitz (24) erstreckt, der zum hinteren Rand (16) der Schreibtischfläche (12) offen ist und in die Kabeldurchfuhröffnung (26) einmundet, **dadurch gekennzeichnet,**
- **dass** der Kabeleinfuhrschlitz (24) in Draufsicht auf die Schreibtischfläche (12) betrachtet mindestens zwei winklig zueinander verlaufende Teilabschnitte (28,30) aufweist.

2. Schreibtisch nach Anspruch 1, **dadurch gekennzeichnet, dass** der Kabeleinfuhrschlitz (24) eine Breitenerstreckung aufweist und dass die Kabeldurchfuhröffnung (26) breiter ist als der Kabeleinfuhrschlitz (24).

3. Schreibtisch nach Anspruch 1 oder 2, **dadurch gekennzeichnet, dass** der Kabeleinführschlitz (24) im Wesentlichen L-förmig ist.

4. Schreibtisch nach einem der Ansprüche 1 bis 3, **dadurch gekennzeichnet, dass** am hinteren Rand (16) der Schreibtischfläche (12) mehrere zu jeweils einer Kabeldurchfuhröffnung (26) führende Kabeleinführschlitze (24) ausgebildet sind.

5. Schreibtisch nach einem der Anspruche 1 bis 4, **dadurch gekennzeichnet, dass** sich an dem hinteren Rand (16) der Schreibtischfläche (12) ein längs des Randes (16) verlaufender Klappdeckel (22) anschließt, unterhalb dessen ein I<abelschacht (20) verläuft, der zur Schreibtischfläche (12) hin durch den hinteren Rand (16) und den Klappdeckel (22) in dessen zugeklappten Zustand abgedeckt ist.

6. Schreibtisch nach Anspruch 5, **dadurch gekennzeichnet, dass** in den Kabelschacht (20) eine unterhalb der Schreibtischfläche (12) angeordnete Kabeleinlassöffnung (48) mundet.

7. Schreibtisch nach Anspruch 6, **dadurch gekennzeichnet, dass** an dem Klappdeckel (22) eine Blende (50) angeordnet ist, die im zugeklappten Zustand des klappdeckels (22) innerhalb des Kabelschachts (20) vor der Kabeleinlassöffnung (48) angeordnet ist.

8. Schreibtisch nach einem der Anspruche 1 bis 7, **dadurch gekennzeichnet, dass** der hintere Rand (16) der Schreibtischfläche (12) oder der Klappdeckel (22) eine Eingreifaussparung (44) zum manuellen Erfassen des Klappdeckels (22) zwecks Hochklappen desselben aufweist.

9. Schreibtisch nach einem der Anspruche 1 bis 8, **dadurch gekennzeichnet, dass** der hintere Rand (16) der Schreibtischfläche (12) aus einem lichtdurchlässigen Material, insbesondere Kunststoffmaterial besteht.

10. Schreibtisch nach Anspruch 9, **dadurch gekennzeichnet, dass** unterhalb des hinteren Randes (16) der Schreibtischfläche (12) eine oder mehrere Hinterleuchtungslichtquellen (46) angeordnet ist/sind.

## Claims

1. Writing table comprising
- a writing table surface (12) having a front edge (14) and a rear edge (16), and
- at least one cable passage opening (26) at the rear edge (16) of the writing table surface (12),
- the writing table surface (12) having a cable insertion slot (24) extending through it which is open toward the rear edge (16) of the writing table surface (12) and merges into the cable passage opening (26),
**characterized in**
- **that** the cable insertion slot (24), when seen in plan view onto the writing table surface (12), comprises at least two part-sections (28,30) arranged at an angular orientation relative to each other.

2. Writing table according to claim 1, **characterized in that** the cable insertion slot (24) has a width dimension and that the cable passage opening (26) is wider than the cable insertion slot (24).

3. Writing table according to claim 1 or 2, **characterized in that** the cable insertion slot (24) is substantially L-shaped.

4. Writing table according to any one of claims 1 to 3, **characterized in that**, on the rear edge (16) of the writing table surface (12), a plurality of cable insertion slots (24) are formed, each of said cable insertion slots leading to respectively one cable passage opening (26).

5. Writing table according to any one of claims 1 to 4, **characterized in that** the rear edge (16) of the writing table surface (12) is joined by a pivotable cover (22) extending along the edge (16), with a cable channel (20) extending below said pivotable cover which toward the writing table surface (12) is covered by the rear edge (16) and, in the closed state of the pivotable cover (22), by the pivotable cover.

6. Writing table according to claim 5, **characterized in that** the cable channel (20) is entered by a cable inlet opening (48) arranged below the writing table surface (12).

7. Writing table according to claim 6, **characterized in that** the pivotable cover (22) has a faceplate (50) provided on it which, in the closed state of the pivotable cover (22), is arranged within the cable channel (20) in front of the cable inlet opening (48).

8. Writing table according to any one of claims 1 to 7, **characterized in that** the rear edge (16) of the writing table surface (12) or the pivotable cover (22) is provided with a grip recess (44) allowing the pivotable cover (22) to be manually gripped and pivoted upward.

9. Writing table according to any one of claims 1 to 8, **characterized in that** the rear edge (16) of the writing table surface (12) is made of a light-transmissive material, particularly a plastic material.

10. Writing table according to claim 9, **characterized in that** one or a plurality of backlight sources (46) are arranged below the rear edge (16) of the writing table surface (12).

## Revendications

1. Bureau, comprenant :
- un plateau de bureau (12) qui présente un bord avant (14) et un bord arrière (16), et
- au moins un orifice de passage de câble (26) sur le bord arrière (16) du plateau de bureau (12),
- une fente d'introduction de câble (24) s'étendant à travers le plateau de bureau (12), laquelle est ouverte vers le bord arrière (16) du plateau de bureau (12) et débouche dans l'orifice de passage de câble (26),
**caractérisé en ce que**
- la fente d'introduction de câble (24) présente, vue en plan sur le plateau de bureau (12), au moins deux sections (28, 30) disposées l'une par rapport à l'autre en formant un angle.

2. Bureau selon la revendication 1, **caractérisé en ce que** la fente d'introduction de câble (24) présente une étendue en largeur et **en ce que** l'orifice de passage de câble (26) est plus large que la fente d'introduction de câble (24).

3. Bureau selon la revendication 1 ou 2, **caractérisé en ce que** la fente d'introduction de câble (24) est sensiblement en forme de L.

4. Bureau selon l'une des revendications 1 à 3, **caractérisé en ce que** sont formées sur le bord arrière (16) du plateau de bureau (12) plusieurs fentes d'introduction de câble (24) conduisant respectivement à un orifice de passage de câble (26).

5. Bureau selon l'une des revendications 1 à 4, **caractérisé en ce qu'**au niveau du bord arrière (16) du plateau de bureau (12) se raccorde un couvercle rabattable (22) s'étendant le long du bord (16), au-dessous duquel s'étend un puits à câbles (20) qui, vers le plateau de bureau (12), est recouvert par le bord arrière (16) et le couvercle rabattable (22) à l'état rabattu de celui-ci.

6. Bureau selon la revendication 5, **caractérisé en ce que** débouche 'dans le puits à câbles (20) une ouverture d'entrée de câbles (48) disposée au-dessous du plateau de bureau (12).

7. Bureau selon la revendication 6, **caractérisé en ce qu'**est placé sur le couvercle rabattable (22) un obturateur (50) qui, à l'état rabattu du couvercle rabattable (22), est disposé à l'intérieur du puits à câbles (20) devant l'ouverture d'entrée de câbles (48).

8. Bureau selon l'une des revendications 1 à 7, **caractérisé en ce que** le bord arrière (16) du plateau de bureau (12) ou le couvercle rabattable (22) présente un évidement de prise (44) permettant de saisir manuellement le couvercle rabattable (22) afin de le relever.

9. Bureau selon l'une des revendications 1 à 8, **caractérisé en ce que** le bord arrière (16) du plateau de bureau (12) se compose d'un matériau translucide, en particulier d'une matière plastique.

10. Bureau selon la revendication 9, **caractérisé en ce que** qu'est/sont disposée(s) sous le bord arrière (16) du plateau de bureau (12) une ou plusieurs sources lumineuses de rétro-éclairage (46).
